# EUROPÄISCHE PATENTSCHRIFT

(11) **EP 0 003 494 B1**
(45) Veröffentlichungstag und Bekanntmachung des Hinweises auf die Patenterteilung: **21.01.1981**
(21) Anmeldenummer: 78810018.8
(22) Anmeldetag: 13.10.1978
(51) Int. Cl.: E05B 17/00

(54) **Schmelzaggregat zum Auftauen von zugefrorenen Schlössern**
Lock defroster
Dispositif de dégivrage de serrures

(30) Priorität: 20.10.1977 FI 773109; 21.11.1977 FI 773509
(43) Veröffentlichungstag der Anmeldung: 22.08.1979
(73) Patentinhaber: OY ALL-PLAST AB, 00200 HELSINKI 20 (FI)
(72) Erfinder: Jaronen, Niilo, 01710 Vantaa 71 (FI)
(74) Vertreter: Rottmann, Richard, Dipl.-Ing.

## Beschreibung

Der Gegenstand der Erfindung ist ein Schmelzaggregat zum Auftauen von zugefrorenen Schlössern mit einem Schmelzstab, der mit Strom geheizt und in das Schloss eingeführt wird. Der Erfindungsgegenstand ist speziell für Autoschlösser bestimmt und soll ermöglichen, sie zu öffnen oder zu schliessen, wenn durch die in das Schloss gelangte Feuchtigkeit das Schloss so zugefroren ist, dass der Schlüssel nicht in das Schloss eingeschoben oder im Schloss nicht gedreht werden kann.

Es gibt verschiedene Methoden, um zugefrorene Schlösser zu öffnen. Die bekanntesten sind Eisschmelz- und/oder Entfernungsmittel, die in das Schloss durch das Schlüsselloch gespritzt werden. Wenn das Schloss sehr zugefroren ist, erfolgt das Auftauen mit der eingespritzten Flüssigkeit sehr langsam. Darüberhinaus fliesst die Flüssigkeit aus dem Schloss auf die Karosserie des Wagens und hinterlässt dort hässliche Spuren. Wenn das Schloss so zugefroren ist, dass die Schliessplatte vor dem Schlüsselloch nicht bewegt werden kann, so dringt die Flüssigkeit nicht in das Schloss ein und das Oeffnen gelingt nicht. Ferner sind strombetriebene Schlüssel, Heizstäbchen, mit elektrischem Widerstand heizbare Schlüssel sowie batteriebetriebene Heizplatten bekannt. Diese Konstruktionen sind z.B. in der US-A-3 033 048, in der DE-B-1 553 309 und in der DE-A-2123161 beschrieben worden. Das vorgeschlagene Schmelzaggregat zum Auftauen von zugefrorenen Schlössern weist ein Gehäuse zur Aufnahme eines mit seinem einen Ende aus dem Gehäuse herausschiebbaren und in das Schloss einführbaren Schmelzstabes auf. Dieser ist als im Verhältnis zum Schlüssel dünner metallischer Hohlkörper, mit einem darin angeordneten Widerstandsdraht ausgebildet, der einerseits über einen Metallteil des Schmelzstabes und andererseits über eine isolierte Kontaktstelle des Schmelzstabes mit den Polen von zum Aufheizen des Schmelzstabes vorgesehenen Batterien verbunden ist.

Ein solcher, aus der CH-A-416.873, bekannter Schlossenteiser konnte nicht befriedigen, da der Stromverbrauch viel zu hoch war und die Batterien nach kurzem Gebrauch erschöpft waren. Dies lag daran, dass die Wärmeverteilung entlang der ganzen Länge des Schmelzstabes erfolgte und nur eine mässige Erwärmung bewirkte. Es wurde erkannt, dass grosse Wärmeentwicklung bei mässigem Stromverbrauch erreicht werden kann, wenn erfindungsgemäss der Widerstandsdraht am oberen Ende eines innerhalb des Schmelzstabes vorgesehenen und mit der Kontaktstelle verbundenen isolierten Leiters angeordnet und so kurz bemessen ist, dass sich dessen Heizwirkung annähernd auf die Spitze des Schmelzstabes konzentriert. Zweckmässiger Weise ist der Widerstandsdraht zwischen den Enden zweier dünner, elektrisch leitenden, isolierten Metallröhrchen als Verbindungsstück eingefügt.

In dieser Weise wird eine Konzentration der Wärmeentwicklung im Bereiche der Schmelzstabspitze erreicht.

Ausführungsbeispiele der Erfindung werden an Hand der beigefügten Zeichnungen erläutert. Es zeigen :
Fig. 1 Ein Aggregat gemäss der ersten Ausführung in Seitenansicht von der schmalen Seite und teilweise aufgeschnitten,
Fig. das Aggregat im Vertikalschnitt parallel zur breiten Seite,
Fig. 3 eine in das Aggregat eingebaute Schaltplatte mit Glühbirne und Kontaktscheibe als Einzelheit,
Fig. 4 einen Schmelzstab in Seitenansicht in stark vergrössertem Massstab,
Fig. 5 denselben Stab um 90° gedreht, zum Teil im Schnitt, und die
Fig.6 und 7 verschiedene Einzelheiten der Zusammensetzung von Schmelzstäben gemäss einer weiteren Ausführung.

Die erste Ausführung des Schmelzaggregates mit Trokkenbatterien ist aus den Fig. 1-3 ersichtlich. Das Aggregat weist ein Gehäuse 1 aus Kunststoff auf, welches mit einem oberen Verschlussdeckel 2 ausgerüstet und durch eine Zwischenwand 3 in zwei Teile unterteilt ist. Im grösseren Teil finden zwei runde Trockenbatterien 4 Aufnahme, während im kleineren Teil ein Verstellorgan 6 geführt ist, welches einen Schmelzstab 5 trägt. Die der Trennwand 3 gegenüberliegende Wand des Gehäuses 1 ist mit einem Längsschlitz 7 versehen, durch welchen ein vorstehender Teil 6' des Verstellorganes 6 hervortritt. Durch die Verschiebung des Vertellorganes 6 in der durch die Zwischenwand 3 und der gegenüberliegenden Gehäusewand gebildeten Führung kann der Schmelzstab 5 durch eine entsprechende Oeffnung im Gehäusedeckel2 2 in die aus den Fig. 1 und 2 ersichtliche Betriebs- oder Arbeitsstellung gestossen werden. Im Deckel 2 befindet sich eine Schaltplatte 8 mit Oeffnung zur Aufnahme einer kleinen Glühlampe9, welche durch eine Oeffnung 10 im Deckel 2 etwas hervortritt. Der Sockel der Glühlampe 9 ist mit dem positiven Pol der linken Batterie 4 (Fig. 2) in ständigem Kontakt, während der negative Pol der rechten Batterie 4 durch Kontaktstreifen 11 und 12 mit dem Gewindeteil der Glühlampe 9 in Verbindung steht. Die Kontaktstreifen 11 und 12 drücken federnd auf einen Druckknopfschalter 13. Wenn dieser niedergedrückt wird, so berührt das Ende des Kontaktstreifens 11 den Streifen 12 so, dass der Stromkreis geschlossen wird. Die Glühbirne 9 brennt nur solange der Druckknopfschalter13 niedergedrückt wird, so dass die Batterien 4 geschont werden. Mit Hilfe dieser Lampe kann das aufzutauende Schloss in der Dunkelheit leicht aufgefunden werden. Ferner kann das Schmelzaggregat für viele Zwecke als Taschenlampe gebraucht werden. Der erwähnte Schmelzstab 5 besteht aus einem hohlen, flachgedrückten Metallrohr, welches im Vergleich mit einem Autoschlüssel klein ist, so dass er in die verschiedensten Schlüssellöcher eingeführt werden kann.

Im Metallrohr des Schmelzstabes 5 ist ein durch die Batterien 4 beheizter Widerstandsdraht angeordnet, wie dies später ausführlich beschrieben wird. Der Schmelzstab 5 selbst bildet mit seiner Aussenfläche eine Kontaktfläche, welche in ständigem Kontakt mit dem Kontaktstreifen 12 gleitet, wenn der Stab ausgestossen oder eingezogen wird.

Die Schaltplatte ist mit einem Einschnitt 20 versehen (Fig. 3), durch welchen der Stab 5 durchtreten kann.

Die zweite Kontaktstelle 14 zur Stromzufuhr an den Heizwiderstand im Innern des Stabes ist an der oberen Kante des Verstellorganes 6 angebracht, in solcher Weise, dass wenn das Verstellorgan 6 nach oben in die Betriebsstellung des Stabes 5 verschoben ist, diese Kontaktstelle 14 mit dem Ende des Streifens 15 in Berührung kommt, welcher andererseits zwischen dem Sockel der Glühbirne 9 und dem positiven Pol der linken Batterie 4 (Fig. 2) eingesetzt ist.

Der Aufbau des Schmelzstabes 5 ist in den Fig. 4 und 5 näher dargestellt. Innerhalb eines Metallrohres 16 ist ein Rohr 18 aus Isoliermaterial angeordnet, welches ein dünnes Metallrohr 17 umgibt. Am oberen Ende des Rohres 17 ist ein dünner Widerstandsdraht 19, z.B. durch Flachdrücken oder durch Löten befestigt, welcher nur einen kleinen Teil der Stablänge 5 misst. Das andere Ende des Stabes 5 mit dem hervortretenden Metallrohr 17 kann mit Hilfe des Verstellorganes 6 verstellt werden, so dass das Ende des Metallrohres 17 die Kontaktstelle 14 berührt. In dieser Weise wird ein geschlossener Stromkreis über den Widerstandsdraht 19 und über die Teile 15, 14, 17, 19, 16 und 12 gebildet. Zweckmässigerweise wird das Rohr 17 ebenfalls aus Widerstandsmaterial gebildet, welches bei einer gewissen Stromintensität erhitzt wird, wobei jedoch die effektive Beheizung mit Hilfe des sehr dünnen (etwa 0,12 mm) Widerstandsdrahtes 19 erfolgt, welcher in Serie mit dem Rohr 17 geschaltet ist. In dieser Weise wird eine annähernd auf die Stabspitze konzentrierte Heizwirkung erzielt, wo diese Heizwirkung auch erwünscht ist, um das Eindringen des Stabes in das vereiste Schlüsselloch zu ermöglichen. Andererseits wird nur sehr wenig Strom gebraucht im Vergleich mit einer Anordnung, bei welcher die ganze Länge des Stabes beheizt wird. Ferner wird der Gebrauch von nur kleinen Batterien in einem sehr kleinen Gerät ermöglicht, welches leicht in der Tasche mitgeführt werden kann. Die Rohre 17 und 18 mit Widerstandsdraht 19 sind lose in die runde Metallhülse 16 eingesetzt. Diese Metal-Ihülse 16 ist so flachgedrückt, dass sie gegen das Isolationsrohr 18 gepresst wird, wodurch die Rohre 18 und 17 ebenfalls in der Metallhülse 16 festgehalten werden.

Um zu verhüten, dass der Widerstandsdraht 19 zu grossen Temperaturschwankungen ausgesetzt wird und zur Verhütung von Kontaktstörungen an den Verbindungsstellen ist in den Fig. 6 und 7 eine verbesserte Ausführung des Schmelzstäbchens gezeigt.

Zwischen den beiden dünnen Metallröhrchen 17 und 17' ist zwischen zwei zugekehrten Enden derselben ein Widerstandsdraht 19 als Verbindungsstück so eingesetzt, dass ein kurzer Drahtteil in das Röhrchen 17 und 17' gestossen und dort festgehalten wird. Gemäss dem Beispiel hat das Metallrohr 17 eine Länge von 53 mm und das Rohr 17' eine solche von 15 mm. Die effektive Länge des Widerstandsdrahtes 19 beträgt 10 mm. Darunter ist der leitende Teil des Drahtes 19 zu verstehen, welcher sich zwischen den beiden Metallröhrchen 17 und 17' erstreckt. Mit 18 ist wieder ein Isolationsrohr z.B. aus Kaflon bezeichnet, welches eine Temperatur von ca. 350 °C erträgt und über die Teile 17, 19 und 17' geschoben wird. Das freie Ende des Metallrohres 17 wird U-förmig umgebogen, wie dies aus der Fig. 7 ersichtlich ist. Die schützende Metallhülse 16 wird über diese Teile geschoben (Fig. 7) und somit der schmelzstab 5 gebildet, welcher flachgedrückt wird, so dass die Teile gegenüber einander fixiert werden. Daraufhin wird am Ende des Schmelzstabes 5 das Verstellorgan 6 aus Kunststoff befestigt, welches auch als Griff für die Verstellung dient. Dieses Verstellorgan 6 findet innerhalb des Gehäuses 1 des Aggregates Aufnahme. Zwischen dem freien Endes des Rohres 17 und der Metallhülse 16 wird eine elektrisch leitende Verbindung durch Löten oder durch Flachdrücken hergestellt. Das umgebogene Ende des Rohres 17 oder ein mit diesem verbundenes Kontaktorgan ragt aus dem Verstellorgan 6 heraus und bildet bei der Kontaktstelle 14 eine Verbindung zur Metallhülse 16, welche die andere Kontaktstelle bildet.

## Patentansprüche

1. Schmelzaggregat zum Auftauen von zugefrorenen Schlössern mit einem Gehäuse (1) zur Aufnahme eines, mit seinem Ende aus dem Gehäuse herausschiebbaren und in das Schloss einführbaren Schmelzstabes (5), welcher als im Verhältnis zum Schlüssel dünner metallischer Hohlkörper mit einem darin angeordneten Widerstandsdraht (19) ausgebildet ist, der einerseits über einen Metallteil des Schmelzstabes (5) und andererseits über eine isolierte Kontaktstelle (14) des Schmelzstabes (5) mit den Polen von zum Aufheizen des Schmelzstabes (5) vorgesehenen Batterien (4) verbunden ist, dadurch gekennzeichnet, dass der Widerstandsdraht (19) am oberen Ende eines innerhalb des Schmelzstabes (5) vorgesehenen und mit der Kontaktstelle (14) verbundenen isolierten Leiters (17) angeordnet und so kurz bemessen ist, dass sich dessen Heizwirkung annähernd auf die Spitze des Schmelzstabes (5) konzentriert.

2. Schmelz-Aggregat nach Anspruch 1, dadurch gekennzeichnet, dass der Widerstandsdraht (19) zwischen den Enden zweier dünner, elektrisch leitender, isolierte Metallrohre (17, 17') als Verbindungsstück eingefügt ist.

3. Schmelzaggregat nach Anspruch 2, dadurch gekennzeichnet, dass die Metallrohre (17, 17') und der Widerstandsdraht (19) in ein Isolierrohr(18) eingeschlossen sind, aus welchem die Enden der leitenden Teile (17, 19 bzw. 17, 17') herausragen, um eine elektrische Verbindung herstellen zu können.

4. Schmelzaggregat nach den Ansprüchen 1-3, dadurch gekennzeichnet, dass eine Metal-Ihülse (16) des in einem Verstellteil (6) befestigten Schmelzstabes (5) als entlang eines Kontaktstreifens (12) gleitendes Kontaktorgan ausgebildet ist und dass am Verstellteil (6) eine weitere Kontaktsteile (14) vorgesehen ist, welche nur in der ausgestossenen Stellung des Schmelz Stabes (5) mit einem Kontaktstreifen (15) in Berührung kommt.

5. Schmelzaggregat nach den Ansprüchen 1-4, dadurch gekennzeichnet, dass das Gehäuse (1) durch eine Zwischenwand (3) in zwei Räume unterteilt ist, wobei im einen Raum die Batterien (4) und im anderen Raum der Verstellteil (6) mit dem Schmelzstab (5) untergebracht ist, wobei die Zwischenwand (3) als Führungshilfe für den verschiebbaren Verstellteil (6) dient.

6. Schmelzaggregat nach den Ansprüchen 1-5, dadurch gekennzeichnet, dass das Gehäuse (1) mit einem Deckel (2) ausgerüstet ist, welcher eine Schaltplatte (8) mit Kontaktstreifen (11, 12, 15) und mit einer Fassung für eine Glühbirne (9) besitzt.

7. Schmelzaggregat nach Anspruch 6, dadurch gekennzeichnet, dass im Deckel (2) ein Betätigungsorgan zum Einschalten der Glühbirne (9) angeordnet ist, welches Betätigungsorgan beim Niederdrücken den Kontaktstreifen (11) entgegen der eigenen Federspannung deformiert und den Stromkreis der Glühbirne (9) schliesst.

## Claims

1. A melting unit for thawing locks that have frozen up, comprising a housing (1) for the reception of a melting bar (5), whose end can be moved from the housing and can be introduced into the lock and which is designed as a metallic hollow body that is thin in relation to the key and is provided with a resistance wire (19) in its interior, which wire is connected through a metal part of the melting bar (5), on the one hand, and through an insulated point of contact (14) on the melting bar (5), on the other hand, to the poles of batteries (4) which are provided for heating up the melting bar (5), characterised in that the resistance wire (19) is arranged at the upper end of an insulated conductor (17), which is provided inside the melting bar (5) and is connected to the point of contact (14), and is so short in dimension that the heating effect thereof is concentrated approximately in the tip of the melting bar (5).

2. A melting unit as claimed in Claim 1, characterised in that the resistance wire (19) is inserted as a connection piece between the ends of two thin, electrically conductive, insulated metal tubes (17, 17').

3. A melting unit as claimed in Claim 2, characterised in that the metal tubes (17, 17') and the resistance wire (19) are enclosed in an insulating tube (18), from which the ends of the conductive parts (17, 19 and 17, 17' respectively) so as to allow an electric connection to be established.

4. A melting unit as claimed in Claims 1-3, characterised in that a metal sleeve (16) of the melting bar (5), which is secured in an adjustable part (6), is designed as a contact member which slides along a contact strip (12) and in that there is provided on the adjustable part (6) another point of contact (14) which comes into contact with a contact strip (15) only in the ejected position of the melting bar (5).

5. A melting unit as claimed in Claims 1-4, characterised in that the housing (1) is subdivided into two chambers by a partition wall (3), the batteries (4) being accommodated in one chamber and the adjustable part (6) with the melting bar (5) being accommodated in the other chamber, the intermediate wall (3) serving as a guiding aid for the displaceable adjustable part (6).

6. A melting unit as claimed in Calims 1-5, characterised in that the housing (1) is equipped with a cover (2) which comprises a circuit board (8) with contact strips (11, 12, 15) and with a socket for a bulb (9).

7. A melting unit as claimed in Claim 6, characterised in that there is arranged in the cover (2) an actuating member for switching on the bulb (9), which actuating member deforms, when it is depressed, the contact strip (11) against its own spring tension and closes the electric circuit of the bulb (9).

## Revendications

1. Ensemble de fusion destiné à dégeler des serrures gelées, comportant un boîtier (1) dans lequel est logée une tige de fusion (5) dont l'extrémité peut être déplacée par coulissement hors du boîtier et introduite dans la serrure, cette tige étant constituée par un corps creux métallique, mince par rapport à la serrure, contenant un fil (19) résistant électriquement, ce fil étant relié par l'intermédiaire d'une part d'une partie métallique de la tige de fusion (5) et d'autre part d'un plot de contact isolé (14) de la tige de fusion avec les pôles des batteries (4) prévues pour le chauffage de la tige de fusion (5), caractérisé en ce que le fil (19) résistant électriquement est disposé à l'extrémité supérieure d'un conducteur isolé (17), prévu à l'intérieur de la tige de fusion (5) et relié au plot de contact (14), et dimensionné suffisamment court pour que son action calorifique se concentre sur la pointe de la tige de fusion (5).

2. Ensemble de fusion selon la revendication 1, caractérisé en ce que le fil résistant (19) est inséré, en tant qu'élément de liaison, entre les extrémités de deux tubes métalliques minces (17, 17'), isolés et conducteurs de l'électricité.

3. Ensemble de fusion selon la revendication 2, caractérisé en ce que les tubes métalliques (17, 17') et le fil (19) résistant électriquement sont enfermés dans un tube isolant (18), duquel font saillie les extrémités des éléments conducteurs (17, 19, respectivement 17, 17'), de manière à pouvoir réaliser une connexion électrique.

4. Ensemble de fusion selon l'une quelconque des revendications 1 à 3, caractérisé en ce que une douille métallique (16) de la tige de fusion (5) fixée dans un élément de réglage (6) constitue un organe de contact glissant le long d'une bande de contact(12) et en ce que sur l'élément de . réglage (6) est prévu un autre plot de contact (14) qui vient toucher une bande de contact (15) uniquement lorsque la tige de fusion (5) est en position sortie.

5. Ensemble de fusion selon l'une quelconque des revendications 1 à 4, caractérisé en ce que le boîtier (1) est divisé, par une paroi intermédiaire (3), en deux compartiments, l'un de ces compartiments contenant les batteries (4) tandis que l'autre contient l'organe de réglage (6) avec la tige de fusion (5), la paroi intermédiaire servant de guidage auxiliaire pour l'élément de réglage (6) coulissant.

6. Ensemble de fusion selon l'une quelconque des revendications 1 à 5, caractérisé en ce que le boîtier(1) est muni d'un couvercle(2) qui comporte une plaque de connexion (8) munie de bandes de contact (11, 12, 15) ainsi qu'une douille pour une lampe à incandescence (9).

7. Ensemble de fusion selon la revendication 6, caractérisé en ce que un organe d'actionnement est disposé dans le couvercle (2) pour allumer la lampe à incandescence (9), ledit organe d'actionnement provoquant, lors de son enfoncement, la déformation de la bande de contact (11) à l'encontre de sa propre élasticité et la fermeture du circuit d'alimentation électrique de la lampe à incandescence(9).
